# EUROPÄISCHE PATENTSCHRIFT

(11) **EP 3 461 565 B1**
(45) Veröffentlichungstag und Bekanntmachung des Hinweises auf die Patenterteilung: **17.07.2024**
(21) Anmeldenummer: 18203588.1
(22) Anmeldetag: 07.04.2017
(51) Int. Cl.: B07B 7/083

(54) **SICHTER**
SEPARATOR
SÉPARATEUR

(30) Priorität: 11.04.2016 DE 102016106588
(43) Veröffentlichungstag der Anmeldung: 03.04.2019
(62) Teilanmeldung aus: 17719819.9
(73) Patentinhaber: NEUMAN & ESSER PROCESS TECHNOLOGY GMBH, 52531 Übach-Palenberg (DE)
(72) Erfinder: GALK, Joachim, 52538 Gangelt-Birgden (DE); MINGERS, Thomas, 52531 Übach-Palenberg (DE); GIERSEMEHL, Marc, 47798 Krefeld (DE)
(74) Vertreter: WSL Patentanwälte Partnerschaft mbB

(56) Entgegenhaltungen:
- EP-A1- 0 645 196
- EP-A1- 1 184 090
- EP-A1- 2 204 240
- EP-A1- 2 659 988
- EP-A2- 0 442 788
- DE-A1- 3 808 022
- FR-A1- 2 597 766
- US-B1- 6 276 534

## Beschreibung

Die Erfindung betrifft einen Sichter gemäß den Merkmalen des Oberbegriffs des Anspruchs 1.

Die DE 38 23 380 C2 offenbart einen solchen Sichter mit einem Streuteller, auf den das zu behandelnde Gut zentral aufgebracht wird. Über den Umfang des Streutellers sind Schlagelemente auf der Oberseite sowie radial nach außen vorspringende Schlagelemente starr oder frei pendelnd unterhalb des Außenrandes befestigt. Der Streuteller wird unabhängig vom Stabkorb angetrieben. Auf dem Streuteller ist im Zentrum ein Aufgabekegel angeordnet, der die Aufgabe hat, das herabfallende Aufgabegut auf den Streuteller umzulenken. Aufgrund der Zentrifugalkräfte rutscht das Aufgabegut an den Rand des Streutellers, wobei dem Aufgabegut gleichzeitig eine Bewegungskomponente in Drehrichtung des Streutellers vermittelt wird. Am Rand des Streutellers trifft das Aufgabegut auf die auf dem Streuteller angeordneten Schlagelemente, so dass die Aggregate an dieser Stelle zerkleinert werden.

Nach dem Herabfallen von dem Streuteller treffen die Partikel des Aufgabegutes auf nach außen vorstehende weitere Schlagelemente des Streutellers.

Auch am Umfang des Stabkorbes können Schlagelemente befestigt sein. Mittels Leitblechen, die an der Innenseite des Sichtergehäuses oberhalb der Sichtzone zwischen Stabkorb und Leitschaufelkranz angeordnet sind, soll das Gut konzentriert in den Schlagkreis der Schlagelemente des Stabkorbes geleitet werden. Trotz verschiedener Maßnahmen ist die Desagglomerisation nicht zufriedenstellend.

Die DE 43 02 857 A1 offenbart eine Reinigungsvorrichtung zum Reinigen eines Korngemenges, die einen Streuteiler aufweist, an dem sowohl eine Haube als auch ein Kegelstumpf befestigt ist, der wiederum einen Kegel trägt. Schlagelemente sind nicht vorgesehen.

Die WO 2014/124899 A1 beschreibt einen Sichter, der in der Sichtzone zwischen dem Luftleitsystem und dem Rotorkorb Einbauten aufweist, die bewirken sollen, das agglomerierte Aufgabegutteilchen zumindest teilweise desagglomeriert werden. Damit soll eine effizientere Sichtung möglich werden. Die Einbauten sind derart angeordnet, dass sie sich parallel zur Rotationsachse des Rotorkorbs erstrecken oder einen Winkel mit der Rotorachse bilden. Die Einbauten, die auch durch Endbereiche der Leitschaufeln des Luftleitsystem gebildet werden können, bilden Engpässe oder Einschnürungen in Umfangsrichtung der Sichtzone.

Der DE 199 61 837 A1 sind ebenfalls Einbauten in Gestalt von in die Sichtzone ragende Leitklappen zu entnehmen, die sich parallel zur Achse des dynamischen Rotorteils erstrecken.

Die EP 1 529 568 B1 offenbart einen Zyklonsichter, bei dem der Strömungsquerschnitt in Strömungsrichtung des Produktes vor dem Abscheidebereich an mindestens einer Stelle eingeschnürt ist. Hierzu kommen Blenden, wie z.B. Konusringe zum Einsatz, die in der Sichtzone an mehreren Stellen eingebaut sein können.

Die FR 2597766 A1 offenbart einen Sichter, der vertikale Führungsbleche sowie ein Sichterrad aufweist, das Sichterflügel und Einstellmittel zur Einstellung eines Abstandes S zwischen den Sichterflügeln und den Einstellmitteln aufweist. Zwischen den Flügeln und den Einstellmitteln wird ein Sichtraum gebildet.

Die US 6 276 534 B1 offenbart einen Sichter, der ein Sichterrad aufweist, das zwischen Platten schräggestellte Flügel aufweist. Die Platten sind über eine Flügelanordnung hinaus radial nach außen durch geneigte Ringabschnitte erweitert. Diese Abschnitte umschließen mit der Flügelanordnung einen Ringraum, der als Sichtraum bezeichnet wird. Dieser Sichtraum hat eine radial außenliegende Öffnung.

Die EP 2 204 240 A1 offenbart einen zweistufigen Sichter, der einen stationären Sichter und einen rotierenden Sichter aufweist. Der Sichter ist über eine Mühle angeordnet. Getrocknete Heißluft wird der Mühle zugeführt, wodurch ein aufsteigender Gas-Partikelstrom erzeugt wird, der in die Sichtzone zwischen Gehäusewand und stationärem Sichter eingeleitet wird. Ein Teil der Partikel trifft auf die stationären Lamellen, so dass diese Partikel nach außen abgelenkt werden. Das restliche Gas-Partikelgemisch trifft in den Raum zwischen dem stationären Sichter und dem rotierenden Sichter ein, wo eine zweite Sichtung stattfindet.

Die EP 0 442 788 A2 offenbart einen Sichter, der einen Rotor aufweist, der mit einer großen Anzahl von gleichmäßig an seinem Umfang verteilten Flügeln bestückt ist. Der Rotor wird von einer kreisförmigen Reihe von vertikalen Leitschaufeln umgeben, die in gleichmäßigem Abstand um den Rotor herum angeordnet sind. Dieser Leitschaufelkranz wird von einem Gas-Partikelstrom durchströmt. Der Raum zwischen den Schaufeln und dem Rotor dient als Sichtraum.

Die DE 38 08 022 A1 offenbart einen Sicher mit vertikaler Achse, der in einem Gehäuse einen äußeren Leitschaufelkranz zur Zuführung eines von unten kommenden Gas-Partikelstroms zu einem vom Leitschaufelkranz umschlossenen Sichtraum aufweist.

Es ist Aufgabe der Erfindung, einen Sichter bereitzustellen, dessen Trennschärfe höher ist als bei Sichtern des Standes der Technik.

Unter Trennschärfe oder Trennschärfegrad wird das Verhältnis $K = \frac{{X}_{25}}{{X}_{75}}$ verstanden, wobei x₂₅ und x₇₅ die Partikelgrößen der Partikel bezeichnen, deren Anteil 25 % bzw. 75 % beträgt.

Diese Aufgabe wird mit einem Sichter gemäß den Merkmalen des Anspruchs 1 gelöst.

Der Sichter weist ein Sichterradschaufeln aufweisendes Sichterrad und ein Leitschaufeln aufweisendes Luftleitsystem für die Zuführung von Sichtluft auf, wobei zwischen dem Sichterrad und dem Luftleitsystem ein ringförmiger Sichtraum angeordnet ist.

Derartige Sichter werden auch als Abweiseradsichter bezeichnet.

Die Leitschaufeln sind in den Sichtraum hineinragende, sich in vertikale Richtung erstreckende Leitbleche.

Dadurch, dass vorzugsweise ein Aufgabekegel ortsfest am Gehäuse angeordnet ist, besitzen die Partikel des Aufgabegutes und insbesondere die Agglomerate des Aufgabegutes nur eine vertikale und eine radiale Bewegungskomponente.

Wenn die Agglomerate vom Aufgabekegel herunterrutschen, werden die Agglomerate von den Dispergierschaufeln des sich unter dem Aufgabekegel drehenden Dispergiertellers erfasst und zerschlagen. Die Dispergierschaufeln sind auf der Oberseite des Dispergiertellers über den Umfang des Dispergiertellers verteilt angeordnet.

Vorzugsweise sind vier bis zwanzig Dispergierschaufeln vorgesehen. Je geringer die Winkelgeschwindigkeit ω des Dispergiertellers ist, desto größer ist die Anzahl der Dispergierschaufeln zu wählen.

Die Schlagwirkung der Dispergierschaufeln ist deutlich größer als beim Stand der Technik, weil die Agglomerate beim Auftreffen auf die Dispergierschaufeln noch keine Bewegungskomponente in Drehrichtung des Dispergiertellers aufweisen. Die Trennschärfe des Sichters wird erheblich verbessert, weil nicht nur eine deutlich größere Menge der Agglomerate desagglomeriert wird, sondern die Agglomerate auch nahezu vollständig in ihre ursprünglichen Einzelpartikel zerlegt werden.

Vorzugsweise weist der Aufgabekegel einen Öffnungswinkel β mit 45° ≤ β ≤ 90° auf. Es handelt sich hierbei um einen spitzen Kegel, der den Vorteil hat, dass die Steigung der Kegelfläche groß ist und die Partikel des Aufgabegutes in ihrer vertikalen Bewegung dadurch nur wenig abgebremst werden, bevor sie auf die Dispergierschaufeln auftreffen.

Vorzugsweise weist der Aufgabekegel an seinem Kegelrand einen Radius R₁ auf, für den gilt 0,5 x R₂ < R₁ < R₂, wobei R₂ den Radius des Dispergiertellers bezeichnet. Bei Einhaltung dieser Beziehung ist sichergestellt, dass sich der Kegelrand des Aufgabekegels möglichst weit bis zum Rand des Dispergiertellers erstreckt und somit die Partikel des Aufgabegutes auf einen Bereich des Dispergiertellers und der Dispergierschaufeln treffen, der eine entsprechend hohe Bahngeschwindigkeit v aufweist.

Der auf die Agglomerate einwirkende Impuls p = m x v ist umso größer, je größer die Bahngeschwindigkeit v ist. Es ist deshalb von Vorteil, den Radius R₂ des Dispergiertellers möglichst groß zu wählen, weil dann auch der Radius R₁ des Kegelrandes innerhalb des Bereichs 0,5 x R₂ bis R₂ groß gewählt werden kann. Die Bahngeschwindigkeit v am radial außenliegenden Ende der Dispergierschaufeln liegt vorzugsweise im Bereich von 40 m/s bis 150 m/s, insbesondere im Bereich von 80 m/s bis 150 m/s.

Andererseits darf R₁ nicht allzu groß gewählt werden, damit die vom Aufgabekegel herabfallenden Agglomerate aufgrund ihrer Radialgeschwindigkeit nicht über den Rand des Dispergiertellers hinausschießen. Es ist deshalb bevorzugt, R₁ < 0,9 x R₂, insbesondere R₁ <0,8 x R₂ zu wählen.

Vorzugsweise ist der Radius R₃ des Innenumfangs der Dispergierschaufeln R₃ ≤ R₁. Der Innenumfang der Dispergierschaufeln bezeichnet den Kreis, auf dem die radial zum Mittelpunkt des Dispergiertellers weisenden Innenflächen der Dispergierschaufeln liegen.

Damit wird sichergestellt, dass sich der Aufgabekegel mit seinem Kegelrand auch bis in den Bereich der Dispergierschaufeln erstreckt, so dass die Partikel und somit auch die Agglomerate beim Herabfallen vom Aufgabekegel möglichst zuerst von den Dispergierschaufeln erfasst werden, bevor sie auf die Oberseite des Dispergiertellers auftreffen.

Vorzugsweise ist der Abstand A₁ zwischen dem Kegelrand des Aufgabekegels und den Dispergierschaufeln des Dispergiertellers 0 < A₁ ≤ 30 mm und beträgt besonders bevorzugt 5 mm bis 30 mm, insbesondere 5 mm bis 25 mm. Der Vorteil eines geringen Abstands A₁ besteht darin, dass die Agglomerate des Aufgabegutes unmittelbar nach dem Verlassen des Aufgabekegels von den Dispergierschaufeln erfasst und zerschlagen werden.

Vorzugsweise weist jede Dispergierschaufel eine Dispergierfläche auf, die senkrecht zur Rotationsrichtung des Dispergiertellers angeordnet ist. Dies hat den Vorteil, dass eine maximale Krafteinwirkung auf die auftreffenden Agglomerate des Aufgabegutes sichergestellt ist.

Vorzugsweise sind die Dispergierschaufeln an der Oberseite des Dispergiertellers aufragende und sich in radiale Richtungen erstreckende Platten.

Vorzugsweise ist am Gehäuse ein Prallring vorgesehen, der über den Umfang verteilte, in Richtung des Dispergiertellers vorstehende Prallelemente aufweist. Der Prallring ist vorzugsweise ortsfest am Gehäuse angeordnet. Vorzugsweise sind 24 oder mehr als 24 Prallelemente vorgesehen.

Die Partikel des Aufgabegutes, die vom Prallring aufgrund der Zentrifugalkräfte nach außen geschleudert werden, treffen nicht nur gegen den Prallring, sondern aufgrund ihrer Bewegungskomponente in Drehrichtung des Drehtellers auch gegen die Prallelemente. Der Vorteil des Prallrings mit den Prallelementen besteht darin, dass Agglomerate, die möglicherweise noch nicht vollständig durch die Dispergierschaufeln des Dispergiertellers in die Einzelpartikel zerlegt worden sind, in dieser zweiten Stufe der Dispergierung wirkungsvoll zerkleinert werden können. Die Desagglomerierung wird dadurch nochmals verbessert.

Der Abstand A₂ zwischen den Prallelementen und dem Dispergierteller beträgt vorzugsweis 0 < A₂ ≤ 30 mm, insbesondere 10 mm ≤ A₂ ≤ 30 mm.

Die Prallelemente sind derart ausgebildet und angeordnet, dass sie mindestens den Dispergierschaufeln gegenüberliegen. Dies bedeutet, dass die vertikale Erstreckung der Prallelemente so groß ist, dass sie mindestens der Höhe der Dispergierschaufeln entspricht. Damit wird sichergestellt, dass möglichst viele Partikel des Aufgabegutes, die den Dispergierteller verlassen, von den Prallelementen erfasst werden.

Vorzugsweise ist der Dispergierteller am Sichterrad befestigt. Der Vorteil besteht darin, dass der Dispergierteller keinen eigenen Antrieb benötigt und vom Sichterrad angetrieben wird. Der Dispergierteller hat somit dieselbe Winkelgeschwindigkeit wie das Sichterrad.

Durch das rotierende Sichterrad wird im Sichtraum eine Kreisströmung erzeugt, wobei das Aufgabegut aufgrund der Zentrifugalkraft radial nach außen getragen wird. Gleichzeitig wird durch die durch das Luftleitsystem eingebrachte Luft den Partikeln des Aufgabegutes eine Bewegungskomponente in Richtung Sichterrad vermittelt.

Es hat sich gezeigt, dass das Aufgabegut, insbesondere auch das desagglomerierte Aufgabegut vor und im Sichtraum zur Bildung von Strähnen neigt, die die Klassierung beeinträchtigen.

Unter Strähnen wird eine Anhäufung von Partikeln in einer Gasströmung verstanden, die sich infolge von Entmischung, z. B. durch die Wirkung von Schwerkraft und Zentrifugalkraft bildet. Strähnen haben ihre Ursache in der Überschreitung der Tragfähigkeit des Gases für die Feststoffpartikel. In der Strähne sind somit auch kleinere Partikel enthalten, die bei geringen Feststoffbeladungen sonst mit der Luftströmung in das Feingut gelangen würden.

Durch die in den Sichtraum ragenden Leitbleche erfolgt eine gezielte Auflockerung der Strähnen, so dass eine verbesserte Abtrennung insbesondere der allerfeinsten Partikel möglich ist, ohne die übrige Abscheidung zu beeinträchtigen.

Durch die in den Sichtraum ragenden Leitbleche werden nicht nur die Strähnen aufgelöst, sondern es wird den Partikeln des Aufgabegutes auch eine zusätzliche Bewegungskomponente in Richtung Sichterrad verliehen.

Durch diese Maßnahmen wird die Trennschärfe des Sichters verbessert.

Vorzugsweise weist das Luftleitsystem Luftfenster auf, wobei an mindestens einem Rand der Luftfenster ein Leitblech angeordnet ist.

Das Luftleitsystem weist vorzugsweise eine Ringwand auf, in der die Luftfenster angeordnet sind. Die durch die Luftfenster einströmende Luft wird durch die Leitbleche abgelenkt, wodurch die Strömung in den Sichtraum beeinflusst wird.

Die Leitbleche erfüllen somit zwei Aufgaben. Sowohl die Partikel des Aufgabegutes als auch die einströmende Sichtluft werden in der gewünschten Weise beeinflusst. Durch den Anstellwinkel γ der Leitbleche können beide Strömungen gezielt eingestellt werden. Der Anstellwinkel γ wird zwischen den Leitblechen in Strömungsrichtung des Partikel-Luft-Gemisches im Sichtraum und des Innenradius R_{L} des Luftleitsystems aufgespannt. Vorzugsweise sind die Winkel γ für alle Leitbleche gleich groß.

Vorzugsweise sind an den gegenüberliegenden Rändern der Luftfenster die Leitbleche angeordnet. Jedes Luftfenster weist somit zwei Leitbleche auf, wodurch der einströmende Luftstrom noch zielgerichteter eingeleitet werden kann.

Die Enden der Leitbleche sind vorzugsweise beabstandet, d. h. die Enden der Leitbleche berühren sich vorzugsweise nicht.

Vorzugsweise sind jeweils die beiden Leitbleche, die an jedem Luftfenster angeordnet sind, parallel zueinander ausgerichtet. Diese Leitblechpaare bilden einen Luftkanal, der vorzugsweise eine konstante Breite aufweist.

Vorzugsweise weisen die Leitbleche mit dem Radius R_{L} des Luftleitsystems einen Anstellwinkel γ auf, der im Bereich von 30° bis 60° liegt, besonders bevorzugt im Bereich von 40° bis 50° liegt.

Die Leitbleche sind vorzugsweise rechteckige ebene Leitelemente.

Die Leitbleche sind in Richtung zum Sichterrad gekrümmt ausgeführt. Der Anstellwinkel γ des gekrümmten Leitblechs wird zwischen der Tangente T in der Mitte der Außenfläche des Leitblechs und dem Innenradius R_{L} des Luftleitsystems in Strömungsrichtung des Partikel-Luftstroms aufgespannt. Die Strömungsrichtung des Partikel-Luftstroms wird durch die Drehrichtung des Sichterrades definiert. Die gekrümmte Ausführungsform der Leitbleche hat den Vorteil, dass der Partikel-Luftstrom noch wirkungsvoller auf das Sichterrad gelenkt wird.

Vorzugsweise weisen die Leitbleche einen einzigen Krümmungsradius R₄ auf.

Gemäß einer weiteren Ausführungsform ist vorgesehen, dass die Leitbleche derart gekrümmt sind, dass der Krümmungsradius R₄ in Richtung Sichterrad abnimmt.

Für den Krümmungsradius gilt vorzugsweise 5 mm ≤ R₄ ≤ 2000 mm.

Gemäß einer weiteren Ausführungsform ist vorgesehen, dass die Leitbleche derart gekrümmt sind, dass der Krümmungsradius R₄ in Richtung Sichterrad abnimmt.

Für den Krümmungsradius gilt vorzugsweise 5 mm ≤ R₄ ≤ 2000 mm.

Vorzugsweise weist das Luftleitsystem mindestens einen Konusring mit einem in den Sichtraum ragenden, eine erste konusförmige Fläche aufweisendes Partikelleitelement auf.

Der Partikel-Luftstrom besitzt nicht nur eine horizontale Bewegungskomponente, sondern aufgrund der Gravitation auch eine vertikale Bewegungskomponente. Der Strömungsquerschnitt des Sichtraums in vertikaler Bewegungsrichtung wird durch den Konusring eingeschnürt, wodurch der Partikel-Luftstrom durch die konusförmige Fläche des Partikelleitelementes in Richtung Sichterrad umgelenkt wird. Auch diese Maßnahme trägt zu einer Verbesserung der Trennschärfe des Sichters bei.

Vorzugsweise ist die konusförmige Fläche an der Oberseite des Partikelleitelementes angeordnet und bildet mit einer vertikalen Achse Lv einen Winkel α mit 10° < α < 90°, besonders bevorzugt 20° < α < 80°.

Vorzugsweise beträgt der Abstand A₄ zwischen dem Innenumfang des Luftleitsystems und dem Außenumfang des Sichterrades A₄ = ½ • Ds (V -1), wobei V = D_{L}/D_{S} mit 1,01 ≤ V≤ 1,2 ist und Ds den Außendurchmesser des Sichterrades und D_{L} den Innendurchmesser des Luftleitsystems bezeichnet. Es hat sich gezeigt, dass die Klassierung und Abtrennung des Restfeinstaubanteils zusätzlich verbessert werden kann, wenn für diesen Abstand A₄, der die Breite des Sichtraumes beschreibt, bestimmte Grenzwerte eingehalten werden, die durch das Verhältnis V = D_{L}/D_{S} definiert werden. Vorzugsweise beträgt das Verhältnis V der Durchmesser D_{L}/D_{S} 1,05 ≤ V < 1,1.

Vorzugsweise gilt für den Abstand A₃ des Innenrandes der Partikelleitelemente und/oder der Enden der Leitbleche zum Innenumfang des Sichterrades 0,005 x A₄ ≤ A3 ≤ 0,5 x A₄.

Vorzugsweise weist das Luftleitsystem mindestens einen umlaufenden horizontalen Luftschlitz auf. Dieser horizontale Luftschlitz kann sich teilweise oder über den gesamten Umfang des Luftleitsystems erstrecken. Dadurch ergeben sich höhere Radialgeschwindigkeiten der Sichterluft von bis zu 30 m/s, mit denen das Aufgabegut zum Sichterrad geführt wird.

Beispielhafte Ausführungsformen der Erfindung werden nachfolgend anhand der schematischen Zeichnungen näher erläutert. Es zeigen:
- Figur 1: einen Sichter im Vertikalschnitt,
- Figur 2: einen Vertikalschnitt durch den perspektivisch dargestellten oberen Bereich des Sichters,
- Figur 3: eine Draufsicht auf den Sichter,
- Figur 4: einen Vertikalschnitt durch Kegel und Dispergierteller des Sichters gemäß der Figur 1,
- Figur 5: einen Ausschnitt aus Figur 4 in vergrößerter Darstellung,
- Figur 6: einen Horizontalschnitt durch ein Sichterrad und ein Luftleitsystem gemäß einer Ausführungsform,
- Figur 7: eine perspektivische Darstellung eines Luftleitsystems gemäß einer weiteren Ausführungsform,
- Figur 8a: die Draufsicht auf das in Figur 7 gezeigte Luftleitsystem mit eingezeichnetem Sichterrad,
- Figuren 8b,c: die Draufsicht auf ein Luftleitsystem mit Sichterrad gemäß zwei Ausführungsformen mit gekrümmten Leitblechen,
- Figur 9: einen vergrößerten Ausschnitt aus Figur 8a,
- Figur 10: eine weitere Ausführungsform eines Luftleitsystems mit Sichterrad in Draufsicht,
- Figur 11: einen Schnitt durch ein Luftleitsystem gemäß einer weiteren Ausführungsform mit einem Konusring,
- Figur 12: einen Schnitt durch einen der in Figur 11 gezeigten Konusringe,
- Figur 13: einen vergrößerten Vertikalschnitt durch das Luftleitsystem und einem dazugehörigen Sichterrad, und
- Figur 14: ein Diagramm der Summenverteilungskurven Q₃ zur Erläuterung der Ausbeute und Trennschärfe des Sichters.

In der Figur 1 ist ein Sichter 1 im Vertikalschnitt dargestellt. Der Sichter 1 weist ein Gehäuse 2 auf, das ein Einfüllrohr 6 aufweist und sich in einen oberen Gehäuseteil 3 und einen unteren Gehäuseteil 5 unterteilt. Im oberen Gehäuseteil 3, der im Wesentlichen zylindrisch ausgebildet ist, befindet sich ein Sichterrad 60 mit Sichterradschaufeln 62 sowie ein Luftleitsystem 70 mit drei Leitschaufelkränzen 72. Zwischen dem Sichterrad 80 und dem Luftleitsystem 70 befindet sich der Sichtraum 18. Am Sichterrad 60 ist ein Dispergierteller 30 befestigt, der dadurch vom Sichterrad 60 angetrieben wird.

Der Dispergierteller 30 weist an seiner Oberseite 31 (siehe auch Figur 2) im Randbereich Dispergierschaufeln 40 auf, die aus im wesentlichen rechteckigen Metallplättchen bestehen, die von der Oberseite 31 des Dispergiertellers 30 nach oben aufragen und sich bis zum Rand 33 des Dispergiertellers 30 erstrecken. Über dem Dispergierteller ist ein Aufgabekegel 20 ortsfest am Gehäuse 2 befestigt.

Der obere Gehäuseteil 3 weist einen Sichterdeckel 4 auf, in dem das Einfüllrohr 6 mit der Einfüllöffnung 7 für das Aufgabegut angeordnet ist. Das Aufgabegut wird durch das Einfüllrohr 6 in den Sichter 1 eingefüllt und trifft dort auf den Aufgabekegel 20.

Im unteren Gehäuseteil 5 ist die Antriebswelle 13 für das Sichterrad 60 angeordnet, die am unteren Ende von einer Antriebseinrichtung 12 angetrieben wird. Der untere Gehäuseteil 5 weist ferner noch ein Auslassrohr mit der Auslassöffnung 9 zum Austragen des Feingutes auf. Am unteren Ende des konischen unteren Gehäuseteils 5 ist ein Sauggebläse 11 und der Auslass 10 für das Grobgut angeordnet.

Die Figur 2 zeigt einen Detailschnitt durch den oberen Bereich des Gehäuses 3.

Der Aufgabekegel 20 ragt mit seiner Kegelspitze 26 in das Einfüllrohr 6 hinein und ist dort mittels eines Befestigungselementes 22 an dem Einfüllstutzen 6 befestigt.

Der Dispergierteller 30 ist von einem Prallring 50 umgeben, der an seiner Innenfläche 52 Prallelemente 54 aufweist, die in Richtung Dispergierteller 30 von der Innenfläche 52 abstehen. Die Prallelemente 54 sind verteilt über die Innenfläche 52 des Prallrings 50 verteilt angeordnet und erstrecken sich in vertikaler Richtung mindestens über die gesamte Höhe der Dispergierschaufeln 40. Am Prallring 50 schließt sich nach oben eine konische Wand 58 an.

Das unter dem Dispergierteller 30 angeordnete Sichterrad 60 weist eine Vielzahl von vertikal ausgerichteten Sichterradschaufeln 62 auf und ist von einem Luftleitsystem 70 mit insgesamt drei Leitschaufelkränzen 72 umgeben.

In der Figur 3 ist die Draufsicht auf den in Figur 1 gezeigten Sichter 1 dargestellt, der über zwei tangential am Gehäuseteil 3 angeordnete Sichtluftzuführungen 8a,b verfügt. Es sind insgesamt vierundzwanzig Prallelemente 54 an dem Prallring 50 angeordnet. Die Prallelemente 54 sind beabstandet zum Dispergierteller 30 angeordnet. Der Dispergierteller 30 trägt an seiner Oberseite 31 sechs Dispergierschaufeln 40, die sich teilweise bis unter den Aufgabekegel 20 erstrecken. Der Innenumfang der Dispergierschaufeln 40 ist durch die gestrichelte Kreislinie 44 gekennzeichnet, auf dem die Innenflächen 41 der Dispergierschaufeln 40 liegen. Der entsprechende Radius R₃ des Innenumfangs 44 der Dispergierschaufeln 40 ist ebenso eingezeichnet wie der Radius R₁ des Kegelrandes 24 des Aufgabekegels 20.

Die Figuren 4 und 5 zeigen vergrößerte Schnittdarstellungen des oberen Teils des in Figur 2 gezeigten Sichters 1. Der Aufgabekegel 20 weist einen Öffnungswinkel β von ca. 85° auf. Der Aufgabekegel 20 erstreckt sich bis in den Bereich der Dispergierschaufeln 40, so dass das von oben durch das Einfüllrohr 6 eingetragene Aufgabegut 14 unmittelbar den Dispergierschaufeln 40 zugeführt wird. Die Agglomerate im Aufgabegut 14 sind mit dem Bezugszeichen 15 gekennzeichnet. Die Agglomerate 15 ebenso wie die übrigen Partikel des Aufgabegutes 14 werden zuerst von der Dispergierfläche 46 der Dispergierschaufeln 40 erfasst, bevor sie auf die Oberseite 31 des Dispergiertellers 30 auftreffen.

Aufgrund der Zentrifugalkräfte, die auf die Partikel des Aufgabegutes 14 wirken, werden die Partikel in Richtung Prallring 50 geschleudert, wo sie auf die Prallelemente 54 treffen. Die Radien R₁, R₂ und R₃ sind eingezeichnet, wobei zu erkennen ist, dass der Radius R₃ kleiner dem Radius R₁ ist, wobei für den Radius vorzugsweise gilt 0,4 x R₂ ≤ R₃ ≤ 0,8 x R₂. Dadurch wird sichergestellt, dass die Agglomerate 15 des Aufgabegutes 14 beim Verlassen des Aufgabekegels 20 nicht über den Rand 33 des Dispergiertellers 30 hinausschießen, ohne auf die Dispergierschaufeln 40 zu treffen.

Dieser Sachverhalt ist in einer nochmals vergrößerten Darstellung der Figur 5 deutlich zu sehen.

In der Figur 5 ist der Abstand A₁ zwischen dem Kegelrand des Aufgabekegels 20 und der Oberseitenfläche 43 der Dispergierschaufel 40 dargestellt. Ferner ist der Abstand A₂ zwischen der Randfläche 34 des Dispergiertellers und dem Prallelement 56 eingezeichnet. Die Außenfläche 42 der Dispergierschaufel 40 ist gegenüber der Randfläche 34 des Dispergiertellers 30 zurückversetzt.

Das Prallelement 54 erstreckt sich bis unter die Ebene, in der die Unterseite 32 des Dispergiertellers 30 liegt. Die Länge Ls der Dispergierschaufeln 40 liegt vorzugsweise im Bereich von 0,02 x R₂ ≤ Ls ≤ 0,2 x R₂. Die Höhe Hs liegt vorzugsweise im Bereich von 0,01 x R₂ ≤ Hs ≤ 0,1 x R₂.

In der hier gezeigten Ausführungsform beträgt A₁ ≃ R₂/6. Vorzugsweise beträgt A₁ < R₂/2.

Für die Höhe H_{P} der Prallelemente 54 gilt vorzugsweise 0,03 x R₂ ≤ Hp ≤ 0,5 x R₂. Die Breite B_{P} des Prallelementes 54 ist etwas geringer als die Höhe Hs der Dispergierschaufel 40.

Stellvertretend für die Agglomerate ist ein Agglomeratteilchen 15 eingezeichnet, das auf der Kegeloberfläche nach unten rutscht und von der Dispergierfläche 46 erfasst und in seine Einzelpartikel zerlegt wird. Die hierbei entstehenden desagglomerierten Teilchen 16 treffen auf die Prallfläche 56 des Prallelementes 54 und werden dort weiter desagglomerisiert.

In der Figur 6 ist die Draufsicht auf ein Sichterrad 60 mit Sichterradschaufeln 62 und ein dazugehöriges Luftleitsystem 70 mit Luftleitschaufeln 73 dargestellt. Der Leitschaufelkranz 72 des Luftleitsystems 70 besitzt einen Innendurchmesser D_{L}. Der Außendurchmesser des Sichterrades 60 ist durch Ds gekennzeichnet. Daraus resultiert eine Breite A₄ des ringförmigen Sichtraumes 18.

In der Figur 7 ist eine weitere Ausführungsform des Luftleitsystems 70 dargestellt. Das Luftleitsystem 70 weist zwei Ringe 79 auf, zwischen denen eine Ringwand 71 mit Luftfenstern 74 angeordnet ist. Die Luftfenster 74 sind gleichmäßig über den gesamten Umfang der Ringwand 71 angeordnet. In der hier gezeigten Ausführungsform handelt es sich um rechteckige Luftfenster 74, die jeweils am linken Rand 75 Luftleitschaufeln 73 in Form von Leitblechen 76 aufweisen. Diese Leitbleche 76 sind um eine Achse L_{SA} schwenkbar angeordnet, so dass der Anstellwinkel γ, der in der Figur 9 eingezeichnet ist, gezielt eingestellt werden kann.

In der Figur 9 ist im Sichtraum 18 durch den Pfeil P₂ die Strömungsrichtung des Partikel-Luftstromes angedeutet, der durch die Rotation des Sichterrades 60 in Richtung des Pfeils P₁ erzeugt wird. Der Winkel γ wird zwischen dem Innenradius R_{L} des Luftleitsystems 70 und dem Leitblech 76 aufgespannt.

In der Figur 8a ist das Luftleitsystem 70 der Figur 7 mit einem Sichterrad 60 kombiniert dargestellt. P₁ gibt die Rotationsrichtung des Sichterrades 60 an. Mit P₂ wird die Strömungsrichtung des Partikel-Luftstroms bezeichnet.

In der Figur 8b ist eine weitere Ausführungsform dargestellt, in der die Leitbleche 76 gekrümmt ausgeführt sind. Die Leitbleche 76 besitzen einen einheitlichen Krümmungsradius R₄ und sind in Richtung Sichterrad gekrümmt angeordnet. Der Anstellwinkel γ ist durch die Tangente T durch die Mitte des Leitblechs 76 und dem Innenradius des Luftleitsystems 70 gekennzeichnet.

In der Figur 8c ist eine weitere Ausführungsform dargestellt, in der die Leitbleche 76 keinen einheitlichen Krümmungsradius aufweisen, sondern einen sich von außen nach innen verkleinernden Krümmungsradius besitzen. Der Krümmungsradius R₆ am Ende des gekrümmten Leitbleches 76 ist kleiner als der Krümmungsradius R₅.

In der Figur 10 ist eine weitere Ausführungsform des Luftleitsystems 70 dargestellt, bei der jeweils an beiden Rändern 75 der Luftfenster 74 gegenüberliegend Leitbleche 77a, 77b angeordnet sind. Die Lufteinströmung ist durch die eingezeichneten Pfeile gekennzeichnet. Während die Leitbleche 77a kurz ausgebildet sind, sind die Leitbleche 77b länger ausgeführt. In der hier gezeigten Ausführungsform sind die benachbarten Leitbleche 77a und 77b zweier Fenster 74 jeweils parallel ausgerichtet, so dass ein Luftkanal mit konstanter Breite geschaffen wird. Die Enden 77c der Leitbleche 77a, 77b berühren sich nicht und sind beabstandet zueinander angeordnet.

In der Figur 11 ist eine weitere Ausführungsform des Luftleitsystems 70 dargestellt, in der drei Leitschaufelkränze 72 übereinander angeordnet sind, wobei zwischen den Ringen 79 benachbarter Leitschaufelkränze 72 jeweils ein Konusring 80 angeordnet ist. Außerdem ist in diesem Luftleitsystem 70 ein horizontaler ringförmiger Luftschlitz 78 vorgesehen, durch den Sichtluft in den Sichtraum 18 eingeleitet wird.

In der Figur 12 ist ein Konusring 80 im Schnitt dargestellt. Der Konusring 80 besitzt ein Partikelleitelement 82 mit einer ersten konusförmigen Fläche 84 an der Oberseite und einer zweiten konusförmigen Fläche 86 an der Unterseite. Der Neigungswinkel der Fläche 84 zu einer vertikalen Achse Lv ist mit α gekennzeichnet.

In der Figur 13 ist das Luftleitsystem 70 zusammen mit einem Sichterrad 60 dargestellt, so dass zu sehen ist, dass die Partikelleitelemente 82 in den Sichtraum 18 hineinragen. Der Abstand A₃ von dem Innenrand 88 der Partikelleitelemente 84 zum Sichterrad ist mit A₃ gekennzeichnet. Weiterhin sind die Durchmesser D_{L} und Ds sowie der Abstand A₄ zwischen dem Luftleitsystem 70 und dem Sichterrad 60 eingezeichnet.

Es wurden Versuche mit einem mineralischen Pulver als Aufgabegut durchgeführt. Die Partikelgrößen des Aufgabegutes betrugen < 50 µm, wobei 70 % der Partikel eine Größe < 10 µm aufwiesen (d₇₀ = 10 µm). 20 % der Partikel wiesen Partikelgrößen < 3 µm auf.

Dieses Pulver wurde in einem herkömmlichen Sichter ohne erfindungsgemäßen Aufgabekegel und ohne erfindungsgemäßen Dispergierteller klassiert. Die entsprechende Summenverteilungskurve I ist in der Figur 14 dargestellt, in der die kumulative Verteilung Q₃ (x) in Abhängigkeit der Korngröße x aufgetragen ist, wobei Q₃ (x) = (Masse der Teilchen ≤ Partikelgröße x) / (Gesamtmasse aller Partikel) ist (siehe "Fine Grinding System with Impact Classifier Mill and Cyclone Classifier" von Giersemehl und Plihal, Power Handling and Processing Vol. 11, No. 3, July/Sept. 1999). Der Trennschärfegrad κ beträgt κ = 0,51.

Dasselbe Pulver wurde in einem erfindungsgemäßen Sichter mit dem erfindungsgemäßen Aufgabekegel, Dispergierteller mit Dispergierschaufeln und einem Prallring entsprechend den Figuren 1 bis 5 und einem Luftleitsystem gemäß Figur 6 klassiert.

Die mit dem erfindungsgemäßen Sichter erhaltene Summenverteilungskurve II ist ebenfalls in der Figur 14 dargestellt. Die Kurve II unterscheidet sich von der Kurve I durch eine verbesserte Trennschärfe mit κ = 0,56 und eine Steigerung der Ausbeute der Partikel mit Partikelgrößen < 3 µm. Die Ausbeute für diesen Partikelbereich betrug 7,3 % beim Stand der Technik (Kurve I) und 11,3 % mit dem erfindungsgemäßen Sichter (Kurve II). Dies ist eine Steigerung der Ausbeute um 54,8 %.

Es hat sich gezeigt, dass der erfindungsgemäße Sichter zu einer deutlich besseren Desagglomerisierung führt, was sich im Unterschied der Summenverteilungskurven I und II niederschlägt.

Bei Verwendung eines erfindungsgemäßen Sichters, der zusätzlich das Luftleitsystem gemäß der Figuren 8 und 11 aufweist, kann der Trennschärfegrad κ für dasselbe Aufgabegut auf bis zu κ = 0,7 angehoben werden.

### Bezugszeichenliste

- 1: Sichter
- 2: Gehäuse
- 3: oberer Gehäuseteil
- 4: Sichterdeckel
- 5: unterer Gehäuseteil
- 6: Einfüllrohr
- 7: Einfüllöffnung Aufgabegut
- 8a,b: Sichtluftzuführung
- 9: Auslassöffnung Feingut

- 10: Auslassöffnung Grobgut
- 11: Sauggebläse
- 12: Antriebseinrichtung
- 13: Antriebswelle
- 14: Aufgabegut
- 15: Agglomerat
- 16: desagglomerierte Partikel
- 18: Sichtraum

- 20: Aufgabekegel
- 22: Befestigungselement
- 24: Kegelrand
- 26: Kegelspitze

- 30: Dispergierteller
- 31: Oberseite
- 32: Unterseite
- 33: Rand
- 34: Randfläche

- 40: Dispergierschaufel
- 41: Innenfläche
- 42: Außenfläche
- 43: Oberseitenfläche
- 44: Innenumfang
- 46: Dispergierfläche

- 50: Prallring
- 52: Innenfläche des Prallrings
- 54: Prallelement
- 56: Prallfläche
- 58: konische Wand

- 60: Sichterrad
- 62: Sichterradschaufel

- 70: Luftleitsystem
- 71: Ringwand
- 72: Leitschaufelkranz
- 73: Leitschaufeln
- 74: Luftfenster
- 75: Rand des Luftfensters
- 76: Leitblech
- 77a,b: Leitblech
- 77c: Leitblechende
- 78: Luftschlitz
- 79: Ring
- 80: Konusring
- 82: Partikelleitelement
- 84: erste konusförmige Fläche
- 86: zweite konusförmige Fläche
- 88: Innenrand

- B_{P}: Breite Prallelement
- H_{P}: Höhe Prallelement
- Hs: Höhe Dispergierschaufel
- Ls: Länge Dispergierschaufel

- α: Konuswinkel des Konusrings
- β: Öffnungswinkel des Aufgabekegels
- γ: Anstellwinkel des Leitblechs

- D_{L}: Innendurchmesser des Luftleitsystems
- Ds: Außendurchmesser des Sichterrades

- L_{SA}: vertikale Schwenkachse
- Lv: vertikale Achse
- T: Tangente

- R_{L}: Innenradius des Luftleitsystems
- R₁: Radius des Kegelrandes
- R₂: Radius des Dispergiertellers
- R₃: Radius des Innenumfangs der Dispergierschaufeln
- R₄: Krümmungsradius
- R₅: Krümmungsradius
- R₆: Krümmungsradius
- A1: Abstand Aufgabekegelrand - Oberseitenfläche Dispergierschaufel
- A₂: Abstand Innenfläche Prallelement - Randfläche Dispergierteller
- A₃: Abstand Ende Leitblech - Außenumfang Sichterrad
- A₄: Abstand Innenumfang Luftleitkranz - Außenumfang Sichterrad

- P₁: Rotationsrichtung des Sichterrades
- P₂: Strömungsrichtung des Partikel-Luftstroms

## Patentansprüche

1. Sichter mit
- einem Sichterradschaufeln (62) aufweisenden Sichterrad (60) und einem Leitschaufeln (73) aufweisenden Luftleitsystem (70) für die Zuführung von Sichtluft, wobei zwischen dem Sichterrad (60) und dem Luftleitsystem (70) ein ringförmiger Sichtraum (18) angeordnet ist,
wobei die Leitschaufeln (73) in den Sichtraum (18) hineinragende, sich in vertikale Richtung erstreckende Leitbleche (76, 77a,b) sind **dadurch gekennzeichnet,**
**dass** die Leitbleche (76, 77a,b) in Richtung zum Sichterrad (60) gekrümmt ausgeführt sind.

2. Sichter nach Anspruch 1, **dadurch gekennzeichnet, dass** ein Dispergierteller (30) am Sichterrad (40) befestigt ist.

3. Sichter nach einem der Ansprüche 1 oder 2, **dadurch gekennzeichnet, dass** das Luftleitsystem (70) Luftfenster (74) aufweist und dass an mindestens einem Rand (75) der Luftfenster (74) ein Leitblech (76) angeordnet ist.

4. Sichter nach Anspruch 3, **dadurch gekennzeichnet, dass** die Leitbleche (77a,b) an gegenüberliegenden Rändern (75) der Luftfenster (74) angeordnet sind.

5. Sichter nach Anspruch 4, **dadurch gekennzeichnet, dass** die Leitbleche (77a,b) zwischen jeweils zwei Luftfenstern (74) derart angeordnet sind, dass ihre Enden (77c) aufeinander zulaufen.

6. Sichter nach einem der Ansprüche 4 oder 5, **dadurch gekennzeichnet, dass** jeweils die beiden Leitbleche (77a,b), die an jedem Luftfenster (74) angeordnet sind, parallel zueinander ausgerichtet sind.

7. Sichter nach einem der Ansprüche 1 bis 6, **dadurch gekennzeichnet, dass** die Leitbleche (76, 77a,b) mit dem Radius R_{L} des Luftleitsystems (70) einen Anstellwinkel γ mit 30° ≤ γ ≤ 60° aufweisen.

8. Sichter nach einem der Ansprüche 1 bis 5 oder 7, **dadurch gekennzeichnet, dass** die Leitbleche (76, 77a,b) einen einzigen Krümmungsradius R₄ aufweisen.

9. Sichter nach einem der Ansprüche 1 bis 5 oder 7, **dadurch gekennzeichnet, dass** die Leitbleche (76, 77a,b) derart gekrümmt sind, dass der Krümmungsradius R₄ in Richtung Sichterrad (60) abnimmt.

10. Sichter nach einem der Ansprüche 8 oder 9, **dadurch gekennzeichnet, dass** für den Krümmungsradius R₄ gilt 5 mm ≤ R₄ ≤ 2000 mm.

11. Sichter nach einem der Ansprüche 1 bis 10, **dadurch gekennzeichnet, dass** das Luftleitsystem (70) mindestens einen Konusring (80) mit einem in den Sichtraum (18) ragenden, eine erste konusförmige Fläche (84) aufweisendes Partikelleitelement (82) aufweist.

12. Sichter nach Anspruch 11, **dadurch gekennzeichnet, dass** die erste konusförmige Fläche (84) an der Oberseite des Partikelleitelementes (82) angeordnet ist und mit einer vertikalen Achse Lv einen Winkel α mit 10° < α < 90° bildet.

13. Sichter nach einem der Ansprüche 1 bis 12, **dadurch gekennzeichnet, dass** der Abstand A₄ zwischen dem Innenumfang des Luftleitsystems (70) und dem Außenumfang des Sichterrades (60) ${A}_{4} = \frac{1}{2} \cdot {D}_{S} \left(V-1\right)$ beträgt, wobei V = D_{L}/D_{S} mit 1,01 ≤ V ≤ 1,2 und Ds den Außendurchmesser des Sichterrades (60) und D_{L} den Innendurchmesser des Luftleitsystems (70) bezeichnet.

14. Sichter nach einem der Ansprüche 1 bis 13, **dadurch gekennzeichnet, dass** das Luftleitsystem (70) mindestens einen umlaufenden horizontalen Luftschlitz (78) aufweist.

## Claims

1. A separator with
- a separator wheel (60) having separator wheel paddles (62) and an air guidance system (70) having guide vanes (73) for the supply of separating air, while an annular separating space (18) is arranged between the separator wheel (60) and the air guidance system (70),
wherein
the guide vanes (73) are guide plates (76, 77a, b) protruding into the separating space (18) and extending in the vertical direction,
**characterized in that**
the guide plates (76, 77a, b) are curved in the direction of the separator wheel (60).

2. The separator as claimed in claim 1, **characterized in that** a dispersing plate (30) is fastened to the separator wheel (40).

3. The separator as claimed in one of claims 1 or 2, **characterized in that** the air guidance system (70) has air windows (74) and a guide plate (76) is arranged on at least one edge (75) of the air windows (74).

4. The separator as claimed in claim 3, **characterized in that** the guide plates (77a, b) are arranged on opposite edges (75) of the air windows (74).

5. The separator as claimed in claim 4, **characterized in that** the guide plates (77a, b) are arranged between two respective air windows (74) such that their ends (77c) converge on each other.

6. The separator as claimed in one of claims 4 or 5, **characterized in that** the two respective guide plates (77a, b) which are arranged at each air window (74) are oriented parallel to each other.

7. The separator as claimed in one of claims 1 to 6, **characterized in that** the guide plates (76, 77a, b) make an angle of attack γ with the radius R_{L} of the air guidance system (70) of 30° ≤ γ ≤ 60°.

8. The separator as claimed in one of claims 1 to 5 or 7, **characterized in that** the guide plates (76, 77a, b) have a single radius of curvature R₄.

9. The separator as claimed in one of claims 1 to 5 or 7, **characterized in that** the guide plates (76, 77a, b) are curved such that the radius of curvature R₄ decreases in the direction of the separator wheel (60).

10. The separator as claimed in one of claims 8 or 9, **characterized in that** the radius of curvature R₄ is 5 mm ≤ R₄ ≤ 2000 mm.

11. The separator as claimed in one of claims 1 to 10, **characterized in that** the air guidance system (70) has at least one cone ring (80) with a particle guide element (82) protruding into the separating space (18) and having a first conical surface (84).

12. The separator as claimed in claim 11, **characterized in that** the first conical surface (84) is arranged on the upper face of the particle guide element (82) and forms an angle α with a vertical axis Lv of 10° < α < 90°.

13. The separator as claimed in one of claims 1 to 12, **characterized in that** the distance A₄ between the inner circumference of the air guidance system (70) and the outer circumference of the separator wheel (60) is ${A}_{4} = 1/2 ⋅ {D}_{S} \left(V-1\right)$ where V = D_{L}/D_{S} with 1.01 ≤ V ≤ 1.2 and Ds denotes the outer diameter of the separator wheel (60) and D_{L} the inner diameter of the air guidance system (70).

14. The separator as claimed in one of claims 1 to 13, **characterized in that** the air guidance system (70) has at least one circumferential horizontal air slot (78).

## Revendications

1. Séparateur, comprenant
- une roue de séparation (60) comportant des aubes de roue de séparation (62) et un système de guidage d'air (70) comportant des aubes de guidage (73) et destiné à une alimentation en air de séparation, un espace de séparation (18) annulaire étant agencé entre la roue de séparation (60) et le système de guidage d'air (70),
les aubes de guidage (73) étant des déflecteurs faisant saillie
dans l'espace de séparation (18) et s'étendant dans la direction verticale,
**caractérisé en ce que**
les déflecteurs (76, 77a,b) sont incurvés en direction de la roue de séparation (60).

2. Séparateur selon la revendication 1, **caractérisé en ce qu'**un disque de dispersion (30) est fixé à la roue de séparation (40).

3. Séparateur selon l'une quelconque des revendications 1 ou 2, **caractérisé en ce que** le système de guidage d'air (70) comprend des fenêtres à air (74) et **en ce qu'**un déflecteur (76) est agencé sur au moins un bord (75) des fenêtres à air (74).

4. Séparateur selon la revendication 3, **caractérisé en ce que** les déflecteurs (77a,b) sont agencés aux bords (75) opposés des fenêtres à air (74).

5. Séparateur selon la revendication 4, **caractérisé en ce que** les déflecteurs (77a,b) sont agencés entre respectivement deux fenêtres à air (74) de telle manière que leurs extrémités (77c) convergent l'une vers l'autre.

6. Séparateur selon la revendication 4 ou 5, **caractérisé en ce que** les deux déflecteurs (77a,b) agencés sur chaque fenêtre à air (74) sont respectivement orientés parallèlement l'un à l'autre.

7. Séparateur selon l'une quelconque des revendications 1 à 6, **caractérisé en ce que** les déflecteurs (76, 77a,b) comportent un angle d'incidence γ tel que 30° ≤ γ ≤ 60° par rapport au rayon R_{L} du système de guidage d'air (70).

8. Séparateur selon l'une quelconque des revendications 1 à 5 ou 7, **caractérisé en ce que** les déflecteurs (76, 77a,b) comportent un rayon de courbure R₄ unique.

9. Séparateur selon l'une quelconque des revendications 1 à 5 ou 7, **caractérisé en ce que** les déflecteurs (76, 77a,b) sont incurvés de telle manière que le rayon de courbure R₄ diminue en direction de la roue de séparation (60).

10. Séparateur selon l'une quelconque des revendications 8 ou 9, **caractérisé en ce que** le rayon de courbure R₄ est tel que 5 mm ≤ R₄ ≤ 2000 mm.

11. Séparateur selon l'une quelconque des revendications 1 à 10, **caractérisé en ce que** le système de guidage d'air (70) comporte au moins une bague conique (80) munie d'un élément de guidage de particules (82) faisant saillie dans l'espace de séparation (18) et comportant une première surface conique (84).

12. Séparateur selon la revendication 11, **caractérisé en ce que** la première surface conique (84) est agencée à la face supérieure de l'élément de guidage de particules (82) et forme un angle α tel que 10° < α < 90° par rapport à un axe vertical Lv.

13. Séparateur selon l'une quelconque des revendications 1 à 12, **caractérisé en ce que** la distance A₄ entre la périphérie intérieure du système de guidage d'air (70) et la périphérie extérieure de la roue de séparation (60) est telle que ${A}_{4} = \frac{1}{2} \cdot Ds \left(V-1\right) ,$ V = D_{L}/D_{S} avec 1,01 ≤ V ≤ 1,2 et Ds désignant le diamètre extérieur de la roue de séparation (60) et D_{L} désignant le diamètre intérieur du système de guidage d'air (70).

14. Séparateur selon l'une quelconque des revendications 1 à 13, **caractérisé en ce que** le système de guidage d'air (70) comporte au moins une prise d'air (78) horizontale périphérique.
